# EUROPÄISCHE PATENTSCHRIFT

(11) **EP 0 142 763 B1**
(45) Veröffentlichungstag und Bekanntmachung des Hinweises auf die Patenterteilung: **04.03.1987**
(21) Anmeldenummer: 84113271.5
(22) Anmeldetag: 05.11.1984
(51) Int. Cl.: B65B 69/00

(54) **Sackschneide- und Entleerungsgerät mit angeschlossenem Sammelentstaubungsfilter**
Device for cutting and emptying bags with a collecting and dust removing filter
Dispositif de coupe et de vidage pour sacs avec filtre collecteur de dépoussiérage

(30) Priorität: 11.11.1983 DE 3340894
(43) Veröffentlichungstag der Anmeldung: 29.05.1985
(73) Patentinhaber: LUCO-TECHNIC GMBH Verfahrentechnische Anlagen, D-6474 Ortenberg 2 Lissberg (DE)
(72) Erfinder:
(74) Vertreter: Munderich, Paul

## Beschreibung

Die Erfindung betrifft ein Sackschneide- und Entleerungsgerät mit angeschlossenem Sammelentstaubungsfilter bzw. einer in eine Zentralabsaugung überführenden Staubsaugehaube und einem Entleerungsgehäuse.

Durch die DE-PS-1 093 297 ist eine Vorrichtung zum staubfreien Entleeren pulverförmiger Güter aus Papiersäcken unter Verwendung von Entleerungskabinen, d. h. Gehäusen, bekannt, deren Kriterien die Auflagerung an seinem zur Kabine weisenden Ende aufgeschnittenen Sackes auf einem zunächst horizontal ausgerichteten Falltisch, der Bestandteil eines Transportwagens ist, und die manuelle Schnittführung sind. Beim Einfahren in die Kabine bzw. in das Gehäuse wird der Falltisch ausgeklinkt, wobei sich der im übrigen durch Dorne fixierte Sack mit seiner geöffneten Seite, bei geschlossener Gehäusetür, in Entleerungsrichtung verschwenkt.

Nach erfolgter Entleerung wird die Türe wieder geöffnet, wobei beim Zurückziehen des Transportwagens der Falltisch wieder in seine Normallage zurückschwenkt und der ihm aufliegende Leersack entnommen werden kann. Dem Gehäuse ist ein Abluftfilter angeschlossen.

Dieses System hat trotz seiner Einfachheit und trotz der relativen Staubfreiheit gravierende Nachteile, und zwar daß einmal die vollständige Entleerung des Sackes, insbesondere bei schlecht rieselfähigem oder brückenbildendem Gut, durch das Fehlen einer manuellen Eingriffsmöglichkeit fraglich ist, und zum.anderen durch den manuell auszuführenden Kopfschnitt die Verletzungsgefahr für das Bedienungspersonal relativ hoch ist.

Desweiteren ist durch das Deutsche Patent 911 478 eine Vorrichtung zum staubfreien Entleeren von Papiersäcken in Mischer, Rührwerken, Mühlen usw. bekannt, und zwar bestehend aus einem den aufrecht stehenden gefüllten Sack umschließenden Behälter, bei dem der Boden des Behälters mit Schneidwerkzeugen versehen ist, durch die der Sack in seinem unteren Teil aufgeschlitzt wird, und der Sackinhalt über das Austrittsrohr über ein darunter angeordnetes Aufnahmegefäß entleert wird.

Durch den möglichen Verschluß des ganzen Systems kann die Vorrichtung als bedingt staubfrei bezeichnet werden.

Nachteilig ist die nicht ganz einfache Beschickung des Sackaufnahmebehälters und die nicht völlig vermeidbare Staubentwicklung, da letztlich der Behälterdeckel bei Einbringung des Sackes geöffnet sein muß, und der Sack bei Einbringung bereits vor dem Verschluß des Deckels, zumindest partiell, geschnitten wird.

Diesen Stand der Technik berücksichtigend stellt sich, ausgehend von der zuerst erwähnten Schrift, d. h. der DE-PS-1 093 297, die Aufgabe, eine Vorrichtung dieser Art zu nennen, die ein manuelles Einschneiden einer Entleerungsöffnung in den Kopfboden des Sackes vor der Einführung in das Gehäuse und dessen Verbringung in eine geneigte Entleerungsposition vermeidet, und bei der der Sack für die Beschleunigung der vollständigen Entleerung durch Eingriff in den Sackzuführbereich manuell manipulierbar, beispielsweise schüttelnd bewegbar ist, und zwar bei weitgehender Kontrolle und Absperrung des durch die Zentralabsaugung bzw. den Sammelentstaubungsfilter abgesaugten Bereiches.

Die erfindungsgemäße Lösung dieser Aufgabe sieht vor, daß der Auflagetisch zwischen zwei - zumindest im Bereich seiner horizontalen Lage - wangenartig und doppelwandig ausgebildeten Ständern angeordnet ist, und der Auflagetisch, hierbei einmündend in das Entleerungsgehäuse, in eine außen durch eine Schürze abgeschlossene Sacklaufschräge überführt, daß das Ende der Sacklaufschräge durch eine senkrecht zu dieser durch einen druckmittelbeaufschlagten Zylinder betätigbare Anschlagklappe für den Aufstand des Sackes begrenzbar ist, und daß in Aufstandsposition der Anschlag klappe - gegen das Endteil der Sacklaufschräge gerichtet - ein an den nach innen gerichteten Wandungen der beiden seitlichen Ständer angeordnetes, durch einen zweiten Druckzylinder antreibbares Messer an Schwenkhebeln so geführt ist, daß mit diesem ein bogenförmiger, unmittelbar vor der auf der Sacklaufschräge aufliegenden Sackkante endender Schnitt führbar ist.

Die vorgeschlagene Anordnung des Auflagetisches zwischen den diesen beidseitig begrenzenden Ständern und der Abschluß des Sackzuführungsbereiches durch eine. frei fallende, partiell den Sack umfassende Schürze, verringern die freien Querschnitte, so daß die Saugleistung durch die sich zwangsläufig einstellende, erhöhte Luftgeschwindigkeit auch für den Aufgabebereich vollständig ausreichend ist.

Das Ende des in eine Sacklaufschräge überführenden Auflagetisches ist durch eine verschwenkbar betätigbare Anschlagklappe begrenzt, wobei in Aufgabeposition die Anschlagklappe als Aufstandsfläche für den Sack dient.

Die Anschlagklappe ist durch einen druckmittelbeaufschlagten Zylinder in die Anschlagstellung oder in die Entleerungsstellung verschwenkbar.

In Anschlagstellung, d. h. in Aufstandsposition, wird das durch einen zweiten Druckzylinder antreibbare, an Schwenkhebeln angeordnete Messer bogenförmig durch den Sack, endend vor der aufliegenden Sackkante, geführt.

Zur Lockerung des Gutes ist es zweckmäßig, durch entsprechende Ventilbetätigung die Anschlagklappe zunächst zu rütteln und dann nach unten abzuklappen, wobei, mit der Abklappung verbunden, der Sack beidseitig gefaßt und geschüttelt werden muß.

Bei Entleerung von Säcken aus besonders schlecht schneidbarem Material kann es fallweise zweckmäßig sein, daß das an Schwenkhebein angelenkte Messer in Richtung der Achse der Anlenkstelle um ein geringes Maß durch ein separates Antriebsmittel oder durch eine verschiebend ausgebildete Kurvenführung hin- und herführbar ist.

Um einen relativ weichen Betrieb des Sackschneide- und Entleerungsgerätes zu erreichen, wird vorgeschlagen, daß der Druckzylinder für den Antrieb der Anschlagklappe und der Druckzylinder für den Antrieb des Messers pneumatisch betätigbar sind.

Hydraulische Übertragungsmittel sind für Anlagen dieser Art und im Hinblick auf die Möglichkeit der Fremdkörpereinlagerung in den Säcken nicht geeignet.

Um Verwechselungen bei Betätigung der beiden Antriebe zu vermeiden, ist vorgesehen, daß der Antrieb der Anschlagklappe durch ein Fußventil und der Antrieb für das Messer durch ein Handventil steuerbar sind.

Der bereits gegebene Hinweis durch mehrfache Betätigung des die Anschlagklappe steuernden Ventils Brückenbildungen oder dgl. zu zerstören, kann dadurch noch gesteigert werden, daß die Anschlagklappe als ein im Bereich der Aufstandsposition betätigbarer Rüttler ausbildbar ist.

Da das manuelle Schütteln des Sackes die Gefahr in sich birgt, daß ein Leersack in das Gehäuse rutscht, ist vorgesehen, daß in einem der beiden Seitenständer eine sich partiell über die Höhe und Breite des Entleerungsgehäuses erstreckende Inspektionstüre angeordnet ist, wobei zusätzlich vorgesehen werden kann, daß das Entleerungsgehäuse durch ein Gitter in Auslaufrichtung begrenzt ist.

Unabhängig davon ist es zweckmäßig, wenn in der Sacklaufschräge eine durch Handhebelwerk betätigbare Schwenkklappe für die Abführung der Leersäcke vorgesehen ist, und die geöffnete Schwenkklappe in einen zu dem Aufgabebereich eines ansich bekannten Leersackverdichtungsgerätes leitenden, nach außen geschlossenen Kanal überführt. Damit kann der Leersack staubfrei entsorgt werden.

Abschließend wird zur Vervollkommnung der Absaugung vorgeschlagen, daß die Ständer etwa in Höhe des horizontalen Bereiches des Anschlagtisches beidseitig mit je einem über die wesentliche Breite des horizontalen Tischbereiches führenden Absaugeschlitz versehen sind.

Eine solche Ausbildung berücksichtig alle Forderungen der Aufgabenstellung.

Das erfindungsgemäße Sackschneide- und Entleerungsgerät wird durch die beigefügten Zeichnungen näher erläutert.
Figur 1 zeigt das Gerät in Seitenansicht mit zugeordnetem Leersackverdichtungsgerät.
Figur 2 zeigt das Gerät in Frontansicht ebenfalls mit zugeordnetem Leersackverdichtungsgerät.
Figur 3 zeigt einen Ausschnitt aus Figur 1 bei abgenommener Verkleidung von den Antriebsteilen.
Figur 4 zeigt eine partiell geöffnete Darstellung eines Ausschnittes von Figur 2. Das Sackschneide- und Entleerungsgerät 1 - nachstehend kurz « Gerät 1 » genannt - ist an seiner unteren Begrenzung mit einem Flanschanschluß 29 zur Verbindung mit einem Übergangstrichter 30 und an seiner oberen Begrenzung mit einem Flanschanschluß 31 zur Verbindung mit dem Saugfilter 32 versehen.

Des weiteren ist im Falle dieses Beispieles ein Verbindungskanal 28 zwischen der Sacklaufschräge 8 des Sacklauftisches 7/8 und dem Aufgabebereich 27 eines bedienungsseitig horizontal angeordneten Leersackverdichtungsgerätes 26 vorgesehen, wobei die Sacklaufschräge 8 mit einer durch Handhebelwerk betätigbaren Schwenkklappe 8.1 für die Übergabe der Leersäcke versehen ist.

Zum Aufbau des Gerätes 1 übergehend ist festzuhalten, daß dieser aus beidseitig durch zwei zumindest im Bereich des horizontalen Teiles 7 des Auflagetisches 7/8 doppelwandig ausgebildete Ständer 4 und aus einem durch eine vordere und rückwärtige Wandung 5/6 gebildeten Gehäuses 3 besteht, das sich über Fundamentpratzen 2 im Bereich einer Bodenöffnung für den Gutdurchlauf abstützt.

Der horizontale Teil 7 des Auflagetisches 7/8 führt beidseitig in je einen in die Doppelwangen der Ständer 4 eingreifenden Schlitz 9 über, der jeweils in das Gehäuse einmündet. Damit ist der Auflagebereich einer Aspiration durch das Saugfilter 32 zugänglich.

Dem horizontalen Teil 7 des Auflagetisches 7/8 schließt sich die Sacklaufschräge 8 an, die ihrerseits mit der bereits erwähnten manuell betätigbaren Schwenkklappe 8.1 für den Austrag der Leersäcke versehen ist.

Die Seitenwangen der Ständer 4 führen über die Breite des horizontalen Tischteiles 7 pultartig nach oben und bilden beidseitig eine Auflage 10 für den bei Abreinigung des Gerätes 1 durch eine Schwenktüre 11 abzuschließenden Sackzuführbereich 12. Die Schwenktüre 11 wird während des normalen Betriebes in geöffneter, senkrechter Position gehalten.

Um die im Sackzuführbereich 12 gegebene Falschluftzuführung um die obere und seitliche Peripherie des Sackquerschnittes einzuschränken und gleichzeitig die Geschwindigkeit der Saugströmung zu erhöhen, ist entlang der Sackoberkante des Sackeinlaufbereiches 12 eine den Sackquerschnitt zumindest partiell einhüllende elastische Schürze 13 vorgesehen.

Einer der beiden Ständer 4 ist mit einer Inspektionstüre 14, insbesondere zur Entnahme von ungewollt eingeführten Leersäcken, vorgesehen, wobei das Gehäuse 3 in Entleerungsrichtung durch ein zeichnerisch nicht dargestelltes Gitter gegen das Eindringen von Sackmaterial in Förderrichtung gesichert ist.

Im Gehäuse 3 ist im Bereich der Endbegrenzung der Sacklaufschräge 8 eine Anschlagklappe 15 angeordnet, wobei diese durch einen Pneumatikzylinder 16, der durch ein Fußventil gesteuert ist, antreibbar ist.

In Beschickungsstellung des Gerätes 1 steht die Anschlagklappe 15 senkrecht zur Sacklaufschräge 8 und bildet die Aufstandsfläche für den aufgegebenen, anschließend zu schneidenden Sack 17.

Die Anschlagklappe 15 und/oder auch die Sacklaufschräge 8 ist als Rüttler ausbildbar. In Sackentleerungsstellung - die nach dem später beschriebenen Schnittvorgang gegeben ist - ist die Anschlagklappe 15 in eine zur Neigung der Sacklaufschräge 8, den Auslaufvorgang nicht behindernde, nach unten ablenkende Winkeleinstellung verbracht, wobei vor dieser Einstellung durch mehrmalige Kurzbetätigung des Fußventiles für den Pneumatikzylinder 16 durch die in Aufstandsstellung verbrachten Anschlagklappe 1_{'}5 eventuelle Brückenbildungen oder sonstige Verdichtungen im Bereich der geschnittenen Sackauslauföffnungen 18 auflösbar sind. Das weiter im Gehäuse 3 koaxial in den Ständern 4 gelagerte, an Schwenkhebel 19 befestigte Messer 20 ist durch einen schwenkbar an der Außenseite eines Ständers 4 angeordneten Pneumatikdruckzylinder 22 antreibbar, wobei das Messer 20 leicht v-förmig abgewinkelt und so eingestellt ist, daß ein bogenförmiger Schnitt durch den Endbereich des Sackes .17 derart führbar ist, daß der aufliegende Kantenverlauf des Sackbodens nicht abgetrennt sondern als geöffnete Klappe 21 hängend dem Boden des Sackes 17 verbunden bleibt.

Zur Funktion der Anlage ist zu bemerken, daß der zu entleerende Sack 17 von Hand auf den Auflagetisch 7 abgelegt und über die Sacklaufschräge 8 in das Gehäuse 3 eingeschoben wird. Der über die schiefe Ebene in das Gehäuse 3 ragende Sack 17 legt sich dabei mit seiner nach unten gerichteten Stirnseite gegen die Anschlagklappe 15. Die die Einlauföffnung abdeckende Schürze 13 legt sich dabei auf die Sackoberfläche, so daß die Öffnung jeweils begrenzt bleibt. Über das neben dem Auflagetisch 7/8 angeordnete Handventil wird das Messer 20 betätigt, wobei der wesentliche Inhalt des Sackes 17, nach dem ventilgesteuerten Entriegeln der Anschlagklappe 15 in Abklappstellung, ausläuft.

Der Entleerungsvorgang wird dadurch intensiviert bzw. beeinflußt, wenn der Bediener den Sack 17 an dem aus dem Gehäuse 3 ragenden Ende festhält und mehr oder weniger starke Schüttelbewegungen ausübt.

Die Ablage des entleerten Sackes erfolgt innerhalb des durch den Saugfilter 32 aspirierten Bereiches, wobei der Leersack, wie beschrieben, abgeführt werden kann.

In dem Beispiel in der Zeichnung wurden der besseren Übersicht halber die Zylinder 16 und 22 beidseitig verteilt angeordnet. Beide Zylinder können selbstverständlich auf eine Seite beschränkt angeordnet werden.

## Patentansprüche

1. Sackschneide- und Entleerungsgerät mit angeschlossenem Sammelentstaubungsfilter bzw. einer in eine Zentralabsaugung überführenden Staubsaugehaube und einem Entleerungsgehäuse, dadurch gekennzeichnet, daß der Auflagetisch (7/8) zwischen zwei - zumindest im Bereich seiner horizontalen Lage - wangenartig und doppelwandig ausgebildeten Ständern (4) angeordnet ist, und der Auflagetisch (7/8), hierbei einmündend in das Entleerungsgehäuse (3), in eine außen durch eine Schürze (13) abgeschlossene Sacklaufschräge (8) überführt, daß das Ende der Sacklaufschräge (8) durch eine senkrecht zu dieser durch einen druckmittelbeaufschlagten Zylinder (16) betätigbare Anschlagklappe (15) für den Aufstand des Sackes (17) begrenzbar ist, und daß in Aufstandsposition der Anschlagklappe (15) - gegen das Endteil der Sacklaufschräge (8) gerichtet - ein an den nach innen gerichteten Wandungen der beiden seitlichen Ständer (4) angeordnetes, durch einen zweiten Druckzylinder 22 antreibbares Messer (20) an Schwenkhebeln (19) so geführt ist, daß mit diesem ein bogenförmiger, unmittelbar vor der auf der Sacklaufschräge (8) aufliegenden Sackkante endender Schnitt - führbar ist.

2. Sackschneide- und Entleerungsgerät nach Anspruch 1, dadurch gekennzeichnet, daß das an Schwenkhebeln (19) angelenkte Messer (20) in Richtung der Achse der Anlenkstellen-um ein geringes Maß durch ein separates Antriebsmittel oder durch eine verschiebend ausgebildete Kurvenführung hin- und herführbar ist.

3. Sackschneide- und Entleerungsgerät nach Anspruch 1, dadurch gekennzeichnet, daß der Druckzylinder (16) für den Antrieb der Anschlagklappe (15) und der Druckzylinder (22) für den Antrieb des Messers (20) pneumatisch betätigbar sind.

4. Sackschneide- und Entleerungsgerät nach Anspruch 3, dadurch gekennzeichnet, daß der Antrieb der Anschlagklappe (15) durch ein Fußventil und der Antrieb für das Messer (20) durch ein Handventil steuerbar sind.

5. Sackschneide- und Entleerungsgerät nach Anspruch 1, dadurch gekennzeichnet, daß die Anschlagklappe (15) als ein im Bereich der Aufstandsposition betätigbarer Rüttler ausbildbar ist.

6. Sackschneide- und Entleerungsgerät nach Anspruch 1, dadurch gekennzeichnet, daß in einem der beiden Seitenständer (4) eine sich partiell über die Höhe und Breite des Entleerungsgehäuses (3) erstreckende Inspektionstüre (14) angeordnet ist.

7. Sackschneide- und Entleerungsgerät nach Anspruch 1 und 6, dadurch gekennzeichnet, daß das Entleerungsgehäuse (3) durch ein Gitter in Auslaufrichtung begrenzt ist.

8. Sackschneide- und Entleerungsgerät nach Anspruch 1, dadurch gekennzeichnet, daß in der Sacklaufschräge (8) eine durch Handhebelwerk betätigbare Schwenkklappe (8.1) für die Abführung der Leersäcke vorgesehen ist.

9. Sackschneide- und Entleerungsgerät nach Anspruch 1 und 8, dadurch gekennzeichnet, daß die geöffnete Schwenkklappe (8.1) in einen zu dem Aufgabebereich (27) eines ansich bekannten Leersackverdichtungsgerätes (26) leitenden, nach außen geschlossenen Kanal (28) überführt.

10. Sackschneide- und Entleerungsgerät nach Anspruch 1, dadurch gekennzeichnet, daß die Ständer (4) etwa in Höhe des horizontalen Bereiches des Anschlagtisches (7/8) beidseitig mit je einem über die wesentliche Breite des horizontalen Tischbereiches führenden Absaugeschlitz (9) versehen sind.

## Claims

1. A device for cutting and emptying of bags, comprising a collecting dust removing filter connected thereto, or a dust evacuating hood leading to a central evacuation, respectively, and an evacuating housing, characterized in that the mounting table (7/8) is disposed between two supports (4) which - at least in the area of the horizontal position thereof - are of a cheek-type or double-walled configuration, and that the mounting table (7/8), while terminating in the evacuating housing (3), extends into a bag guiding chute (8) externally sealed by an apron (13), that the end of the bag guiding chute (8) is confined by a stop flap (15) for placing the bag (17) into an upright position, actuable in a direction vertical to the said chute by a cylinder (16) to which pressure fluid is applied, and that, in the upright position of the stop flap (15) - directed toward the end portion of the bag guiding chute (8) - a knife (20) disposed on the inwardly directed walls of the two lateral supports (4) and actuable by a second pressure cylinder (22) is so guided along swivel arms (19) that an arcuate cut directly ending ahead of the bag edge mounted on the bag guiding chute (8) can be performed.

2. A bag cutting and evacuating device according to claim 1, characterized in that the knife (20) pivoted to swivel arms (19), in the direction of the axis of the pivot points, is reciprocable by a small amount through a separate driving means or by a displaceably configurated curved guiding mechanism.

3. A bag cutting and evacuating device according to claim 1, characterized in that the pressure cylinder (16) for the drive of the stop flaps (15) and the pressure cylinder (22) for the drive of the knife (20) are pneumatically actuable.

4. A bag cutting and evacuating device according to claim 3, characterized in that the drive of the stop flap (15) is controllable by a foot valve whereas the drive for the knife (20) is controllable by a hand valve.

5. A bag cutting and evacuating device according to claim 1, characterized in that the stop flap (15) may be in the form of an agitator actuable in the area of the upright position.

6. A bag cutting and evacuating device according to claim 1, characterized in that disposed in one of the side supports (4) is an inspection door (14) partially extending beyond the height and the width of the evacuating housing (3).

7. A bag cutting and evacuating device according to claims 1 and 6, characterized in that the evacuating housing (3), in the outflow direction, is confined by a fence.

8. A bag cutting and evacuating device according to claim 1, characterized in that a swivel flap (8.1) actuable by a manual lever mechanism is provided in the bag guiding chute (8) for discharging the empty bags.

9. Bag cutting and evacuating device according to claims 1 and 8, characterized in that the opened swivel flap (8.1) terminates in an outwardly sealed channel (28) leading to the input area (27) of a known per se empty-bag compressor (26).

10. A bag cutting and evacuating device according to claim 1, characterized in that the supports (4), approximately at the level of the horizontal area of the mounting table (7/8), on either side are provided with respectively one vacuum slot (9) substantially leading across the width of the horizontal table area.

## Revendications

.1. Disposition de coupe et de vidage pour sacs avec filtre collecteur de dépoussiérage respectivement avec un capot d'aspirateur de poussières menant à une aspiration centrale et comportant un boîtier de vidage, caractérisé en ce que la table de support (7/8) est disposée entre deux supports (4) sous forme - au moins dans la zone de sa position horizontale - de jumelle et parois double, et la table de support (7/8) en débouchant dans le boîtier de vidage (3), se passe au plan incliné (8) à guider de sac extérieurement fermé par un tablier (13), que le bout du plan incliné (8) à guider de sac peut être limité par une trappe d'arrêt (15) pour l'érection du sac (17) actionnable en sens vertical au plan incliné par un cylindre (16) auquel est admis du fluide sous pression, et qu'un couteau (20) disposé aux parois des deux supports (4) latérales dirigées vers l'intérieur, et actionnable par un deuxième cylindre de pression (22), dans la position droite de la trappe d'arrêt - dirigé vers le bout du plan incliné (8) à guider de sac - est guidé aux leviers pivotants (19) tellement qu'une coupe arquée terminant directement avant l'arête du sac en couché sur le plan incliné (8) à guider de sac peut être effectuée.

2. Dispositif de coupe et de vidage selon la revendication 1, caractérisé en ce que le couteau (20) articulé aux leviers pivotants (19) est négli- geablement agitable vers l'axe des points articulés par l'intermédiaire d'un moyen de commande ou par un mécanisme de guidage arqué sous forme déplaçable.

3. Dispositif de coupe et de vidage selon la revendication 1, caractérisé en ce que le cylindre de pression (16) pour la commande de la trappe d'arrêt (15) et le cylindre de pression (22) pour la commande du couteau (20) sont actionnables dans une manière pneumatique.

4. Dispositif de coupe et de vidage selon la revendication 3, caractérisé en ce que la commande de la trappe d'arrêt (15) est actionnable par une soupape à pédale tandis que la commande du couteau (20) est actionnable par une soupape à la main.

5. Dispositif de coupe et de vidage selon la revendication 1, caractérisé en ce que la trappe d'arrêt (15) peut être sous forme d'un agitateur actionnable dans la zone de la position droite.

6. Dispositif de coupe et de vidage selon la revendication 1, caractérisé en ce qu'une porte d'inspection (14) s'étendant partiellement à travers la hauteur et la largeur du boîtier de vidage (3) est prévue dans l'un des deux supports (4) latérales.

7. Dispositif de coupe et de vidage selon les revendications 1 et 6, caractérisé en ce que le boîtier de vidage (3) est limité par une grille en sens d'écoulement.

8. Dispositif de coupe et de vidage selon la revendication 1, caractérisé en ce qu'une trappe pivotante (8.1) pour enlever les sacs vides actionnable par l'intermédiaire d'un appareil à levier manuel est prévu au plan incliné (8) à guider le sac.

9. Dispositif de coupe et de vidage selon les revendications 1 et 8, caractérisé en ce que la trappe pivotante (8.1) ouverte se passe à un conduit (28) extérieurement fermé et menant à la zone d'alimentation (27) d'un mécanisme (26) à comprimer des sacs vides connu en soi.

10. Dispositif de coupe et de vidage selon la revendication 1, caractérisé en ce que les supports (4) à peu près au niveau de la zone horizontale de la table de support (7/8) chaque fois sont prévus des deux côtés d'une fente d'aspiration (9) s'étendant à travers la largeur essentielle de la zone de table horizontale.
